# EUROPÄISCHE PATENTSCHRIFT

(11) **EP 2 310 116 B1**
(45) Veröffentlichungstag und Bekanntmachung des Hinweises auf die Patenterteilung: **17.12.2014**
(21) Anmeldenummer: 09775871.8
(22) Anmeldetag: 12.05.2009
(51) Int. Cl.: B01F 3/02, B01F 5/06

(54) **VORRICHTUNG ZUM KONTINUIERLICHEN MISCHEN VON AUSGESPEICHERTEM ERDGAS MIT SAUERSTOFF ZU EINEM BRENNGAS FÜR EINE ERWÄRMUNG DES UNTER DRUCK STEHENDEN ERDGASES VOR ODER NACH SEINER ENTSPANNUNG**
DEVICE FOR CONTINUOUSLY MIXING FED-OUT NATURAL GAS WITH OXYGEN TO PRODUCE A BURNABLE GAS FOR HEATING PRESSURIZED NATURAL GAS BEFORE OR AFTER THE EXPANSION THEREOF
DISPOSITIF POUR LE MÉLANGE CONTINU DE GAZ NATUREL DÉSTOCKÉ AVEC DE L'OXYGÈNE POUR FORMER UN GAZ COMBUSTIBLE SERVANT À CHAUFFER LE GAZ NATUREL SOUS PRESSION AVANT OU APRÈS SA DÉTENTE

(30) Priorität: 04.08.2008 DE 102008036269
(43) Veröffentlichungstag der Anmeldung: 20.04.2011
(73) Patentinhaber: EWE GASSPEICHER GmbH, 26122 Oldenburg (DE)
(72) Erfinder: LENK, Andreas, 26203 Wardenburg (DE)
(74) Vertreter: Siekmann, Gunnar
(86) Internationale Anmeldenummer: PCT/DE2009/000666
(87) Internationale Veröffentlichungsnummer: WO 2010/015215

(56) Entgegenhaltungen:
- EP-B1- 0 920 578
- US-A- 3 330 773
- US-A1- 2005 095 185
- US-A1- 2005 095 186

## Beschreibung

Die Erfindung bezieht sich auf eine Vorrichtung zum kontinuierlichen Mischen von ausgespeichertem Erdgas mit Sauerstoff zu einem Brenngas für eine Erwärmung des unter Druck stehenden Erdgases vor oder nach seiner Entspannung, mit einem geschlossenem Mischbehälter mit Anschlüssen für eine Erdgaszuleitung, eine Sauerstoffeinleitung und eine Brenngasableitung.

Erdgas ist bei der Ausspeicherung, z.B. aus Untergrundspeichern, zur Kompensation des Joule-Thomson-Effektes vor der Druckreduzierung vorzuwärmen. Es ist bekannt, einen Teil des Ausspeicherstromes in einem sogenannten "Inline-Reaktor" unter geregelter Zufuhr von Sauerstoff kontinuierlich zu verbrennen. Bei diesem Verfahren werden durch katalytische Umsetzung von Sauerstoff mit Erdgas direkt im aus dem Speicher entnommenen Gasstrom Temperaturen von bis zu 400°C erreicht. Die Wärme wird durch direktes Einmischen der heißen Verbrennungsgase in den kalten Gasstrom zur kontinuierlichen Erwärmung genutzt. Dieses Verfahren ist in der EP 0 920 578 B1 beschrieben.

Nach der US 2005/1095185 A1 ist auch eine Mischvorrichtung stromauf von einer katalytischen Verbrennungsvorrichtung bekannt, wobei das Erdgas im Zentrum der Mischzone angeordnet ist. Stromab der Erdgaszufuhr ist ein Mischeinsatz aus Wellmaterial eingesetzt. Eine Schüttung aus keramischem Kornmaterial ist als thermische Barriere vor dem Katalysator angeordnet.

Es hat sich gezeigt, daß eine Selbstzündung des Gasgemisches bei einem Vorgang der Zudosierung von Sauerstoff zum Erdgas grundsätzlich niemals ganz ausgeschlossen werden kann. Die Selbstzündung von Erdgas-Sauer-stoff-Gemischen ist druck- und temperaturabhängig. Eine erhöhte Sauerstoffkonzentration führt bereits zu einer Reaktion und zum Verbrennen im Gasstrom, und damit zu einer Druck- und Temperaturerhöhung, auch ohne einen Katalysator. Unter den realen technischen Bedingungen einer Erdgas-Ausspeicherungsanlage, mit der derzeit bekannten und verfügbaren Meß- und Regeltechnik und in Verbindung mit der Sicherheitstechnik, die mit heute bekannten Mitteln verwirklicht werden kann, ist eine Zudosierung von Sauerstoff in Erdgas mittels eines Brenners, Diffusionsbrenners oder einer Vormischkammer, wie es in der EP 0 920 578 beschrieben ist, nicht sicher beherrschbar.

Aufgrund der hohen Temperaturen, die bei einer direkten Zündung an der Austrittsstelle des Sauerstoffs entstehen, ist die freie Einströmung des Sauerstoffs in den Erdgasstrom nicht zu empfehlen. Außerdem versagt der Einsatz bekannter Zünd- und Überwachungseinrichtungen schon nach kürzester Zeit.

Andererseits hat sich gezeigt, daß eine "kalte" Dosierung von Sauerstoff in das Erdgas zur exothermen Reaktion an einem Katalysator zu keinem Erfolg führt. Die Vorwärmung des Erdgas-Sauerstoff-Gemisches auf Aktivierungstemperatur des Katalysators bei gleichbleibender Konzentration vor der Entspannung führt jedoch regelmäßig zu einer nicht kontrollierbaren Selbstzündung und demzufolge nicht zu der erwünschten katalytischen Umsetzung des Gemisches aus Erdgas und Sauerstoff.

Der Erfindung liegt die Aufgabe zugrunde eine Vorrichtung bereitzustellen, die eine sichere Dosierung von Sauerstoff in kontinuierlich strömendes Erdgas gewährleistet.

Diese Aufgabe ist durch die Merkmale des Patentanspruchs 1 gelöst.

Weitere Ausgestaltungen und vorteilhafte Weiterbildungen der erfindungsgemäßen Vorrichtung sind in den Ansprüchen 2 bis 11 angegeben.

In erfindungsgemäßer Weise ist die bei der bekannten "Inline-Erwärmung", also innerhalb einer Erdgasleitung, vorgesehene Mischstrecke nunmehr als geschlossener Mischbehälter ausgebildet. Dessen Funktion besteht darin, einem kalten Erdgasstrom, der in den Mischbehälter eingeleitet wird, Hochdruck-Sauerstoff im gasförmigen Zustand mit einer Temperatur von ca. 5 bis 30°C über die Sauerstoffeinleitung zuzuführen und dem Erdgas innerhalb der Mischkammer des Behälters über das Verteilerrohr bei einem Hochdruck von z.B. 70 bis 170 bar beizumischen.

Die Mischkammer ist vollständig und das Verteilerrohr zumindest teilweise mit einer die Selbstzündung erschwerenden Schüttung aus keramischem Kornmaterial gefüllt. Die Schüttung aus keramischem Kornmaterial gewährleistet eine Steigerung die Betriebssicherheit; denn sie bietet ein inertes Verhalten, nimmt also nicht an einer Reaktion mit einem der zu mischenden Gase teil. Es zeigt eine sehr geringe und deshalb vorteilhafte Wärmeleitfähigkeit, sodaß die bei einer möglichen Zündung innerhalb des Mischbehälters freigesetzte Wärme die Behälterwand nicht beschädigen kann.

Das Material hat auch die vorteilhafte Eigenschaft eines hohen Schmelzpunktes, wodurch, bei einer möglichen Zündung, keine Bildung von Kanälen durch Aufschmelzung möglich ist.

Bestandteil einer Sicherheitseinrichtung der Vorrichtung sind auch Ausrüstungen der Mischkammer des Behälters mit Temperaturmeßfühlern.

Des weiteren ist der Mischbehälter mit Vorteil als stehender Behälter ausgebildet, der unten den Anschluß für die Erdgaszuleitung und oben den Anschluß für die Brenngasableitung aufweist.

Das vorteilhafte Arbeitsprinzip der Vorrichtung ermöglicht eine kalte Vermischung von Sauerstoff und Erdgas bei hohen Drücken unter Beachtung einer bestimmten Konzentration zentral in einen mit der keramischen Schüttung und mit Sicherheitsüberwachung durch Meßfühler ausgestatten stehenden Behälter. Die im Behälter eingebrachte Schüttung mit isolierender und inerter Wirkung, ist, insbesondere bei stehenden Behältern, austragssicher und verschleißfest durch seine hohe Dichte bei kleinen definierten Hohlräumen. Dies verhindert eine Ausbreitung von Flammen innerhalb des Behälters, falls doch eine Selbstzündung auftreten sollte. Zusätzlich ist die Behälterinnenwand temperaturüberwacht.

Dadurch, daß der Behälter steht, bleibt die Schüttung konstant während des Betriebs erhalten und weist stets kleine Hohlräume auf, weil dann, wenn Partikel des keramischen Kornmaterial durch die scharfe Strömung herausgerissen würden, sofort ein Nachrutschen erfolgt.

Dieses Nachrutschen wird noch weiter dadurch verbessert, daß das keramische Kornmaterial der Schüttung ein hochverdichtetes Aluminiumoxid in Kugelform mit einer homogenen Korngrößenverteilung von 1,5 bis 3 mm ist.

Eine weitere, der Sicherheit gegen Zündung während der Mischung des Brenngases aus Erdgas und Sauerstoff innerhalb des Behälters dienende Maßnahme sieht vor, daß die Mischzone zuströmseitig eine die Strömungsgeschwindigkeit in der Mischzone erhöhende, konzentrische Querschnittsverengung aufweist.

Die Strömungsgeschwindigkeit des einströmenden Erdgases wird durch die konzentrische Querschnittsverengung, die auch als eingebaute Reduzierung bezeichnet werden kann, im Bereich vor der eigentlichen Mischzone im Behälter so erhöht, daß die verursachten Turbulenzen im Erdgasstrom eine optimale Durchmischung mit dem eintretenden Sauerstoff im das Mischrohr umgebenden Bereich ergeben. Der Bereich der Zündfähigkeit des Erdgas-Sauerstoff-Gemisches, also des Brenngases, wird somit sehr schnell durchfahren. Zusätzlich verhindert die inerte Keramikschüttung eine Flammenentwicklung.

Das Verteilerrohr weist in seiner Rohrwand, die parallel mit den umgebenden Wandungen des Mischbehälters verläuft, Austrittsschlitze auf. Die Austrittsschlitze sind mit Vorteil so bemessen, daß Partikel der auch im Verteilerrohr vorhandenen Schüttung aus keramischem Kornmaterial nicht vom im Verteilerrohr strömenden Sauerstoff durch die Austrittsschlitze hindurchgerissen werden können oder von außen in das Verteilerrohr drückbar sind. Die Austrittsschlitze erzeugen die Wirkung eines Siebes bei gleichzeitig vorteilhafter Auswirkung auf die Mischwirkung des durch die Austrittsschlitze aus dem Verteilerrohr in die Mischzone abströmenden Sauerstoffs.

Der Mischbehälter ist in vorteilhafter Weise im Bereich der Mischzone der Mischkammer doppelwandig ausgebildet, wobei zwischen der außen liegenden Mischbehälterwand und der innen liegenden Mischkammerwand ein Isoliermaterial angeordnet ist. Die innere Mischkammerwand kann z.B. aus einem Edelstahl-Blech bestehen, das mit der außen liegenden Mischbehälterwand umlaufend verschweißt wird, wobei im Zwischenraum eine Auskleidung mit keramischer Wolle zum Schutz der Mischkammerwand gegen thermische Einflüsse angeordnet ist.

Sämtliche Maßnahmen und Einbauten haben die Wirkung, daß die Risiken einer Selbstzündung bei der kontinuierlichen Einmischung von Sauerstoff in einen Erdgasstrom innerhalb des Mischbehälters der erfindungsgemäßen Vorrichtung herabgesetzt sind.

Dazu trägt in besonders vorteilhafter Weise auch bei, daß an der innen liegenden Mischkammerwand in einem Bereich, welcher der Anordnung der Austrittsschlitze am Verteilerrohr entspricht, mehrere Temperaturmeßfühler mit Schutzrohr am Umfang der außen liegenden Mischbehälterwand gleichmäßig verteilt angeordnet sind.

Vorzugsweise sind im Bereich der Sauerstoffaustrittsschlitze in die innen liegende Mischkammerwand drei am Umfang gleichmäßig verteilte, schnell ansprechende Temperaturmeßfühler mit Schutzrohr eingeschweißt. Dies ermöglicht, die Temperaturerhöhung bei einer möglichen Zündung des Erdgas-Sauerstoff-Gemisches permanent und sicherheitsgerichtet zu überwachen. Dazu sind die Temperaturmeßfühler in eine Sicherheitseinrichtung integriert.

Die Sicherheitseinrichtung weist mit besonderem Vorteil eine an die Sauerstoffeinleitung angeschlossene Stickstoffspülanlage auf. Bei Erreichen eines von den Temperaturmeßfühlern registrierten Temperaturanstiegs in dem Mischbehälter, wird die Sauerstoffzugabe durch die Sicherheitseinrichtung sofort gestoppt und ein Spülprozeß mit Stickstoff in den Anschluß für die Sauerstoffeinleitung eingeleitet.

Des weiteren trägt zur Weiterbildung der erfindungsgemäßen Lösung auch bei, daß in die Sauerstoffeinleitung und in die Erdgaszuleitung jeweils eine redundante Meß- und Regeleinrichtung integriert ist. Diese erlaubt eine genaue Zudosierung des Sauerstoffs bis z.B. maximal 3 Mol %. Die Sicherheitseinrichtung begrenzt diese Sauerstoffkonzentration wobei die Überwachung durch die Meß- und Regeleinrichtung erfolgt. In den Leitungen für die Einleitung von Erdgas und Sauerstoff sind jeweils zwei verschiedene in Reihe geschaltete Meßverfahren der Durchflußmessung, und zwar Differenzdruckmessung an einer Blende und Ultraschallmessung, zum Einsatz gebracht, deren Werte in der Sicherheitseinrichtung verarbeitet werden. Hierdurch ist zum einen eine Redundanz gegeben und zum anderen besteht eine Vergleichsmöglichkeit.

Die vorgewählten Parameter des Mischprozesses liegen, ermittelt durch Versuche, unter der Selbstzündung des aus Erdgas und Sauerstoff gemischten Brenngases, wobei der Zustand im Prozeß permanent durch die sicherheitsgerichtete Meßtechnik überwacht wird.

Ein Ausführungsbeispiel der Erfindung, aus dem sich weitere erfinderische Merkmale ergeben, ist in der Zeichnung dargestellt. Es zeigen:
- Fig. 1:: eine Ansicht eines geschlossenen Mischbehälters einer Vorrichtung zum kontinuierlichen Mischen von ausgespeichertem Erdgas mit Sauerstoff;
- Fig. 2:: eine Seitenansicht des Mischbehälters im Längsschnitt, und
- Fig. 3:: eine schematische Ansicht der Vorrichtung zum kontinuierlichen Mischen mit schematisch angedeuteten, den Anschlüssen für eine Erdgaszuleitung und eine Sauerstoffeinleitung vorgeschalteten Armaturen.

Fig. 1 zeigt eine Ansicht einer Vorrichtung zum kontinuierlichen Mischen von ausgespeichertem Erdgas mit Sauerstoff zu einem Brenngas für eine Erwärmung des unter Druck stehenden Erdgases vor oder nach seiner Entspannung. Über den mit einem Flansch 3 ausgerüsteten Anschluß 8 für eine Erdgaszuleitung in den Mischbehälter, und über den mit Flansch 4 ausgerüsteten Anschluß für eine Sauerstoffeinleitung 9 zum Mischbehälter 2, ist die Mischstrecke 1 ausgebildet, die in der Brenngasableitung 10 mit Flansch 15 endet.

Der die Mischstrecke 1 bildende Mischbehälter 2 ist ein stehender Behälter mit Standbeinen 5, an deren unteren Enden sich Bodenplatten 6 befinden, die der Verankerung des Mischbehälters 2 auf einer Standfläche dienen.

Standbeine 5 und Bodenplatten 6 bilden ein Standgerüst für den Mischbehälter 2, dem unten über den Flansch 3 und die Erdgaszuleitung 8 Erdgas zuströmt, und in den über die Sauerstoffeinleitung 9 mit dem Flansch 4 Sauerstoff eingegeben wird, der in dem Mischbehälter mit dem zugeströmten Erdgas vermischt wird.

Das Gasgemisch bildet ein Brenngas, welches über die Brenngasableitung 10 mit dem Flansch 15 aus dem Mischbehälter 2 abgeleitet wird.

An der Peripherie des Mischbehälters 2 sind, gleichmäßig auf den Umfang verteilt, Temperaturmeßfühler 7 angebracht.

Fig. 2 zeigt eine Seitenansicht des stehenden Behälters 2, der die Mischstrecke 1 bildet, in einem Längsschnitt. Gleiche Bauteile sind mit gleichen Bezugszahlen bezeichnet wie in Fig. 1.

Fig. 2 läßt erkennen, daß im Inneren des Mischbehälters 2 eine Mischkammer 11 ausgebildet ist, die mit einer Schüttung aus keramischem Kornmaterial gefüllt ist. Die Schüttung aus keramischem Kornmaterial ist durch eingezeichnete Mikrokreise angedeutet.

In dem eine Mischzone ausbildenden Zentrum der Mischkammer 11 ist ein mit dem Anschluß 9 für eine Sauerstoffeinleitung verbundenes Verteilerrohr 12 angeordnet. Die freie Endseite des Verteilerrohres 12 ist mit einer Endkappe 13 verschlossen. Der Abschnitt der Rohrwand des Verteilerrohres 12, der parallel mit den umgebenden Wandungen des Mischbehälters 2 verläuft, ist mit Austrittsschlitzen 14 versehen.

Das Verteilerrohr ist ebenfalls mit der Schüttung aus keramischem Kornmaterial, hier einem hochverdichteten Aluminiumoxid in Kugelform mit einer homogenen Korngrößenverteilung von 1,5 bis 3 mm gefüllt, wie es hier angedeutet ist.

Zur Verhinderung des Austragens der Schüttung dienen die Einsätze 30 und 31 in den Einlässen 8, 9 sowie der Einsatz 32 im Auslaß 10. Gleichzeitig erfolgt durch die Einsätze 30, 31 und 32 eine Vergleichmäßigung der Strömung nach Art einer Viellochblende.

Fig. 2 verdeutlicht des weiteren, daß die Temperaturmeßfühler 7 mit Schutzrohr 15 in einem Bereich, welcher der Anordnung der Austrittsschlitze 14 im Verteilerrohr 12 entspricht, in der Mischbehälterwand 16 angeordnet sind.

Der Mischbehälter 2 ist im Bereich der Mischzone der Mischkammer 11 doppelwandig ausgebildet, wobei zwischen der außen liegenden Mischbehälterwand 16 und der innen liegenden Mischkammerwand 17 ein Isoliermaterial 18 angeordnet ist.

Die im Inneren der Mischkammer ausgebildete Mischzone weist zuströmseitig eine die Strömungsgeschwindigkeit in der Mischzone erhöhende konzentrische Querschnittsverengung 19 auf. Die Querschnittsverengung 19 kann z.B. ein aus Blech geformter Trichter sein, der umgekehrt in das untere Ende des Mischbehälters unmittelbar über die Einmündung der Erdgaszuleitung 8 gesetzt ist.

Fig. 3 zeigt eine Seitenansicht der gesamten Vorrichtung mit Mischbehälter und seinen Anschlüssen für eine Erdgaszuleitung 8 und für eine Sauerstoffeinleitung 9 mit den jeweils diesen Anschlüssen vorgeschalteten Armaturen einer Sicherheitseinrichtung, mit Stickstoffspülanlage und mit Regelarmaturen für die Sauerstoffeinleitung.

Gleiche Bauteile sind wiederum mit gleichen Bezugszahlen wie in Fig. 1 und Fig. 2 bezeichnet.

Dem unteren Anschluß für die Erdgaszuleitung 8 ist eine Rückschlagarmatur 20 vorgeschaltet sowie eine Absperrarmatur 21, vor der, in Richtung der Erdgaszuleitung gesehen, wiederum eine Armatur zur Mengenmessung 22 angeordnet ist.

Die Zuleitung des Erdgases erfolgt in Richtung des Pfeils 23.

In der Sauerstoffeinleitung 9 mit dem Eingangsflansch 4 ist zuströmseitig wiederum eine Rückschlagarmatur 20' angeordnet, vor der, in Zuströmrichtung des Sauerstoffs gesehen, eine Absperrarmatur 21' sowie ein Gerät zur Sauerstoff-Mengenmessung 22' sitzt.

Die letztgenannten Armaturen sind Bestandteile der Sicherheitseinrichtung der Vorrichtung, zu der auch die hier lediglich angedeutete Stickstofflöschanlage 24 mit den abgangsseitig vorhandenen Armaturen 25 und 26 gehört.

Ein weiteres Gerät zur Sauerstoff-Mengenmessung ist mit 22" bezeichnet.

Eine Regelarmatur für die Sauerstoffeinleitung, die den in Richtung des Pfeils 27 zuströmenden Sauerstoff in der Menge regelt, ist mit 28 bezeichnet.

Auch diese Armaturen sind Bestandteil der Sicherheitseinrichtung, die steuerungs- und regelungstechnisch nach einem Programm arbeiten kann, mit dem die Meßwerte der Temperatur, des Druckes und der Menge des Sauerstoffes und des in die Mischkammer eingeleiteten Erdgases verarbeitet und über die entsprechenden Absperr- und Regelarmaturen 21 und 28 bzw. 21' gesteuert wird.

## Patentansprüche

1. Vorrichtung zum kontinuierlichen Mischen von ausgespeichertem Erdgas mit Sauerstoff zu einem Brenngas zur Erwärmung des unter Druck stehenden Erdgases vor oder nach seiner Entspannung, mit einer Mischstrecke mit Anschlüssen für eine Erdgaszuleitung, eine Sauerstoffeinleitung und eine Brenngasableitung,
**dadurch gekennzeichnet,**
**daß** die Mischstrecke (1) als geschlossener Mischbehälter (2) ausgebildet ist, der eine Mischkammer (11) aufweist, in deren eine Mischzone ausbildendem Zentrum ein mit dem Anschluß (9) für eine Sauerstoffeinleitung verbundenes Verteilerrohr (12) für Sauerstoff angeordnet ist,
**daß** die Mischkammer (11) vollständig und das Verteilerrohr (12) zumindest teilweise mit einer Schüttung aus keramischem Kornmaterial gefüllt sind,
**daß** die Mischkammer (11) des Mischbehälters (2) mit Temperaturmeßfühlern (7) für eine Temperaturmessung ausgerüstet ist, und
**daß** der Mischbehälter (2) als ein stehender Behälter ausgebildet ist, der unten den Anschluß für die Erdgaszuleitung (8) und oben den Anschluß für die Brenngasableitung (10) aufweist.

2. Vorrichtung nach Anspruch 1, **dadurch gekennzeichnet, daß** die Mischzone zuströmseitig eine die Strömungsgeschwindigkeit in der Mischzone erhöhende, konzentrische Querschnittsverengung (19) aufweist.

3. Vorrichtung nach einem der Ansprüche 1 und 2, **dadurch gekennzeichnet, daß** das Verteilerrohr (12) in seiner Rohrwand, die parallel mit den umgebenden Wandungen des Mischbehälters (2) verläuft, angeordnete Austrittsschlitze (14) aufweist.

4. Vorrichtung nach einem der Ansprüche 1 bis 3, **dadurch gekennzeichnet, daß** das keramische Kornmaterial der Schüttung ein hochverdichtetes Aluminiumoxid in Kugelform mit einer homogenen Korngrößenverteilung von 1,5 bis 3 mm ist.

5. Vorrichtung nach Anspruch 4, **dadurch gekennzeichnet, daß** der Anschluß (9) des Verteilerrohres (12), der Anschluß für die Erdgaszuleitung (8) und der Anschluß für die Brenngasableitung (10) mit siebartigen Einsätzen (30, 31; 32) ausgerüstet sind.

6. Vorrichtung nach einem der Ansprüche 1 bis 5, **dadurch gekennzeichnet, daß** der Mischbehälter (2) im Bereich der Mischzone der Mischkammer (11) doppelwandig ausgebildet ist, wobei zwischen der außen liegenden Mischbehälterwand (16) und der innen liegenden Mischkammerwand (17) ein Isoliermaterial (18) angeordnet ist.

7. Vorrichtung nach Anspruch 6, **dadurch gekennzeichnet, daß** an der innen liegenden Mischkammerwand (17) in einem Bereich, welcher der Anordnung der Austrittsschlitze (14) am Verteilerrohr (12) entspricht, mehrere Temperaturmeßfühler (7) mit Schutzrohr (15) am Umfang der Mischbehälterwand (16) gleichmäßig verteilt angeordnet sind.

8. Vorrichtung nach einem der Ansprüche 1 bis 7, **dadurch gekennzeichnet, daß** die Temperaturmeßfühler (7) hinsichtlich ihrer Meßfunktionen in eine Sicherheitseinrichtung integriert sind.

9. Vorrichtung nach Anspruch 8, **dadurch gekennzeichnet, daß** die Sicherheitseinrichtung eine an die Sauerstoffeinleitung (9) angeschlossene Stickstoffspülanlage (24) aufweist.

10. Vorrichtung nach Anspruch 9, **dadurch gekennzeichnet, daß** in die Sauerstoffeinleitung (9) und in die Erdgaszuleitung (8) jeweils eine Meß- und Regeleinrichtung integriert ist.

11. Vorrichtung nach Anspruch 10, **dadurch gekennzeichnet, daß** jede Meß- und Regeleinrichtung wenigstens ein Durchflußmengenmeßgerät (22, 22', 22") aufweist.

12. Vorrichtung nach einem der Ansprüche 8 bis 11, **dadurch gekennzeichnet, daß** die Sicherheitseinrichtung mit mindestens einer Regelarmatur (28) für die Sauerstoffeinleitung ausgerüstet ist.

## Claims

1. A device for continuously mixing fed-out natural gas with oxygen to produce a burnable gas for heating the pressurised natural gas before or after the relaxation thereof, comprising a mixing section with connections for a natural gas supply line, an oxygen in-feed line and a burnable gas discharge line,
**characterised in**
**that** the mixing section (1) is constituted as a closed mixing container (2), which comprises a mixing chamber (11), at the centre whereof, which centre constitutes a mixing zone, a distributing pipe (12) for oxygen is disposed which is connected to the connection (9) for an oxygen in-feed line,
**that** the mixing chamber (11) is filled completely and the distributing pipe (12) is filled at least partially with a packing of ceramic granular material,
**that** the mixing chamber (11) of the mixing container (2) is equipped with temperature measuring sensors (7) for a temperature measurement, and
**that** the mixing container (2) is constituted as a standing container which at the bottom comprises the connection for the natural gas supply line (8) and at the top the connection for the burnable gas discharge (10).

2. The device according to claim 1, **characterised in that** on the inflow side the mixing zone comprises a concentric cross-sectional narrowing (19) which increases the flow rate in the mixing zone.

3. The device according to any one of claims 1 and 2, **characterised in that** the distributing pipe (12) comprises outlet slits (14) disposed in its pipe wall which runs parallel to the surrounding walls of the mixing container (2).

4. The device according to any one of claims 1 to 3, **characterised in that** the ceramic granular material of the packing is a highly compressed aluminium oxide in spherical form with a homogeneous particle size distribution of 1.5 to 3 mm.

5. The device according to claim 4, **characterised in that** the connection (9) of the distributing pipe (12), the connection of the natural gas supply line (8) and the connection for the burnable gas discharge line (10) are fitted with sieve-like inserts (30, 31; 32).

6. The device according to any one of claims 1 to 5, **characterised in that** the mixing container (2) is constituted double-walled in the region of the mixing zone of the mixing chamber (11), wherein an insulating material (18) is disposed between the outer mixing container wall (16) and the inner mixing chamber wall (17).

7. The device according to claim 6, **characterised in that**, on the inner mixing chamber wall (17) in a region corresponding to the arrangement of the outlet slits (14) on the distributing pipe (12), a plurality of temperature measuring sensors (7) with a protective tube (15) are disposed uniformly distributed around the circumference of the mixing container wall (16).

8. The device according to any one of claims 1 to 7, **characterised in that** the temperature measuring sensors (7), with regard to their measuring functions, are integrated into a safety system.

9. The device according to claim 8, **characterised in that** the safety system comprises a nitrogen flushing system (24) which is connected to the oxygen in-feed line (9).

10. The device according to claim 9, **characterised in that** a measuring and control device is integrated in each case into the oxygen in-feed line (9) and into the natural gas supply line (8).

11. The device according to claim 10, **characterised in that** each measuring and control device comprises at least one through-flow quantity measuring device (22, 22', 22").

12. The device according to any one of claim 8 to 11, **characterised in that** the safety system is equipped with at least one control valve (28) for the oxygen in-feed line.

## Revendications

1. Dispositif pour le mélange continu de gaz naturel déstocké avec de l'oxygène pour former un gaz combustible servant à chauffer le gaz naturel sous pression avant ou après sa détente, avec un trajet de mélange avec des raccords pour un l'arrivée de gaz naturel, une introduction d'oxygène et une évacuation de gaz combustible,
**caractérisé**
**en ce que** le trajet de mélange (1) est conçu en tant que récipient de mélange (2) fermé, qui comporte une chambre de mélange (11) au centre formant une zone de mélange de laquelle est placé un tube distributeur (12) d'oxygène relié au raccord (9) pour l'introduction d'oxygène,
**en ce que** la chambre de mélange (11) est complètement remplie et le tube distributeur (2) est au moins partiellement rempli d'une matière céramique granuleuse en vrac,
**en ce que** la chambre de mélange (11) du récipient de mélange (2) est équipée de sondes thermiques (7) pour une mesure de la température et
**en ce que** le récipient de mélange (2) est conçu en tant que récipient vertical qui dans le bas comporte le raccord pour l'arrivée (8) de gaz naturel et dans le haut comporte le raccord pour l'évacuation (10) de gaz combustible.

2. Dispositif selon la revendication 1, **caractérisé en ce que** côté afflux, la zone de mélange comporte un rétrécissement (19) de section transversale concentrique augmentant la vitesse d'écoulement dans la zone de mélange.

3. Dispositif selon l'une quelconque des revendications 1 et 2, **caractérisé en ce que** dans sa paroi de tube qui s'étend à la parallèle des parois environnantes du récipient de mélange (2), le tube distributeur (12) comporte des entailles de sortie (14) placées.

4. Dispositif selon l'une quelconque des revendications 1 à 3, **caractérisé en ce que** la matière céramique granuleuse en vrac est un oxyde d'aluminium à haute densité sous forme de billes, d'une répartition granulométrique homogène d'environ 1,5 à 3 mm.

5. Dispositif selon la revendication 4, **caractérisé en ce que** le raccord (9) du tube distributeur (12), le raccord pour l'arrivée (8) de gaz naturel et le raccord pour l'évacuation (10) de gaz combustible sont équipés d'inserts (30, 31) formant tamis.

6. Dispositif selon l'une quelconque des revendications 1 à 5, **caractérisé en ce que** dans la région de la zone de mélange de la chambre de mélange (11), le récipient de mélange (2) est conçu avec une double paroi, entre la paroi extérieure (16) du récipient de mélange et la paroi intérieure (17) de la chambre de mélange étant placée une matière isolante (18).

7. Dispositif selon la revendication 6, **caractérisé en ce que** sur la paroi intérieure (17) de le chambre de mélange, dans une région qui correspond au placement des entailles de sortie (14) sur le tube distributeur (12), plusieurs sondes thermiques (7) avec un tube protecteur (15) sont placées régulièrement sur la périphérie de la paroi (16) du récipient de mélange.

8. Dispositif selon l'une quelconque des revendications 1 à 7, **caractérisé en ce qu'**au niveau de ses fonctions de mesure, la sonde thermique (7) est intégrée dans un système de sécurité.

9. Dispositif selon la revendication 8, **caractérisé en ce que** le système de sécurité comporte une installation de rinçage à l'azote (24) raccordée sur l'introduction (9) d'oxygène.

10. Dispositif selon la revendication 9, **caractérisé en ce que** dans l'introduction (9) d'oxygène et dans l'arrivée (8) de gaz naturel est intégré chaque fois un système de mesure et de réglage.

11. Dispositif selon la revendication 10, **caractérisé en ce que** chaque système de mesure et de réglage comporte au moins un débitmètre (22, 22', 22'').

12. Dispositif selon l'une quelconque des revendications 8 à 11, **caractérisé en ce que** le système de sécurité est équipé d'au moins une robinetterie (28) de réglage pour l'introduction d''oxygène.
